# EUROPÄISCHE PATENTSCHRIFT

(11) **EP 1 045 419 B1**
(45) Veröffentlichungstag und Bekanntmachung des Hinweises auf die Patenterteilung: **16.08.2006**
(21) Anmeldenummer: 00106491.4
(22) Anmeldetag: 25.03.2000
(51) Int. Cl.: H01H 87/00, H01H 29/04

(54) **Elektrodenanordnung für elektrische Einrichtungen mit Flüssigmetall**
Electrode arrangement for electrical devices with liquid metal
Ensemble d'électrodes pour dispositifs électriques avec métal liquide

(30) Priorität: 12.04.1999 DE 19916322
(43) Veröffentlichungstag der Anmeldung: 18.10.2000
(73) Patentinhaber: Moeller GmbH, 53115 Bonn (DE)
(72) Erfinder: Fenner, Matthias A., 65195 Wiesbaden (DE); Rolle, Suzette, 53115 Bonn (DE); Terhoeven, Peter, 53347 Alfter (DE); Richarz, Frank, 53121 Bonn (DE); Krätzschmar, Andreas, 53123 Bonn (DE); Weber, Thomas, 53111 Bonn (DE)

(56) Entgegenhaltungen:
- DE-A- 2 028 593
- DE-A- 2 652 506
- DE-A- 3 739 193
- GB-A- 927 395
- GB-A- 1 520 080
- SU-A- 922 911
- US-A- 3 670 282

## Beschreibung

Die Erfindung betrifft eine Elektrodenanordnung für elektrische Einrichtungen mit Flüssigmetall nach dem Oberbegriff des Anspruches 1, insbesondere für selbsterholende Strombegrenzungseinrichtungen.

Aus der Druckschrift SU 922 911 A ist eine Strombegrenzungseinrichtung bekannt, die zwei zum Inneren der Strombegrenzungseinrichtung eben ausgebildete Elektroden aus Festmetall enthält, die durch druckfeste Isolierkörper getrennt sind. Innerhalb der Isolierkörper sind durch isolierende Zwischenwände mit Flüssigmetall teilweise aufgefüllte, hintereinander liegende Verdichterräume ausgebildet, die untereinander über mit Flüssigmetall ausgefüllte Verbindungskanäle der Zwischenwände verbunden sind. Damit besteht im Normalbetrieb über das Flüssigmetall eine durchgehende innere leitende Verbindung zwischen den Elektroden. Im Strombegrenzungsfall wird infolge der hohen Stromdichte schlagartig das Flüssigmetall aus den Verbindungskanälen verdrängt. Damit ist die elektrische Verbindung der Elektroden über das Flüssigmetall unterbrochen, was zur Begrenzung des Kurzschlußstromes führt. Nach Abschaltung oder Beseitigung des Kurzschlusses füllen sich die Verbindungskanäle wieder mit Flüssigmetall, worauf die Strombegrenzungseinrichtung emeut betriebsbereit ist. In der Druckschrift DE 40 12 385 A1 wird als Medium über dem Flüssigkeitsspiegel Vakuum, Schutzgas oder eine isolierende Flüssigkeit erwähnt. In der Druckschrift SU 1 094 088 A ist als gut leitendes Material für die Elektroden Kupfer angegeben. Es ist nach Druckschrift DE 26 52 506 A1 bekannt, bei beweglichen Kontakteinrichtungen Gallium-Legierungen, insbesondere GaInSn-Legierungen zu verwenden. In dieser Druckschrift wird auch beschrieben, daß äußere Anschlußelemente an innere Kontaktelemente unter Einschluß eines Überzugs aus Flüssigmetall angeklemmt sind.

Sowohl im Normalbetrieb durch Diffusion oder Korrosion als auch im Begrenzungsfall durch Lichtbogenerosion gelangt Elektrodenmaterial von den Innenflächen der Elektroden in das Flüssigmetall, was in nachteiliger Weise in erster Linie zu einer allmählichen Auflösung der Elektrodeninnenflächen bis hin zum Lochfraß sowie in zweiter Linie zur Verunreinigung des Flüssigmetalls führt. Dies führt zu einer geringeren Leitfähigkeit der Einrichtung insgesamt und zu einem höheren Schmelzpunkt des Flüssigmetalls im besonderen. Daraus resultiert wiederum eine ungenügende Stabilität und Lebensdauer der elektrischen Einrichtung.

US 3 670 282 offenbart eine gattungsgemäße Elektrodenanordnung für elektrische Einrichtungen mit Flüssigmetall, wobei zwei zylinderförmige Elektroden aus Festmetall zum Anschließen an einen äußeren Stromkreis vorgesehen sind, deren gegenüberliegende Mantelflächen durch einen hülsenförmigen Isolierkörper in einem radialen Abstand gehalten werden. Eine der Elektroden ist mit ihrer Innenfläche elektrisch leitend über eine Zwischenschicht aus Flüssigmetall innig mit einem Protektor aus Festmaterial und mit dem Flüssigmetall verbunden, wobei das Festmaterial im Verhältnis zum Material der Elektrode sowohl diffusionsbeständiger gegenüber dem Flüssigmetall und der Zwischenschicht als auch abbrandfester gegenüber Lichtbogeneinflüssen ist. Durch den allseitig vom Flüssigmetall umgebenen Protektor wird lediglich ein zum Ausgleich des Verdampfungsdruckes dienender Zylinderkolben vor Lichtbogeneinflüssen geschützt.

Der Erfindung liegt daher die Aufgabe zugrunde, der Diffusion, Korrosion und Erosion der vom Flüssigmetall benetzten Innenflächen der Elektroden wirksam zu begegnen.

Ausgehend von einer Elektrodenanordnung der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die gegenüber dem übrigen Flüssigmetall dicht abgeschlossene Zwischenschicht aus Flüssigmetall und dem vorgelagerten Protektor wird die Innenfläche der Elektrode weitgehend vor den erodierenden Einflüssen im übrigen Flüssigmetall entstehender Lichtbögen und in einem gewissen Maße auch vor Diffusion und Korrosion gegenüber dem Flüssigmetall geschützt. Damit wird eine Elektrodenanordnung vorgeschlagen, die durch die Zwischenschicht eine ausgezeichnete elektrische Verbindung zwischen Elektrode und Protektor gewährleistet, ohne daß es technologisch aufwendiger Verbindungstechniken für die unterschiedlichen Materialien der Elektrode einerseits und des Protektors anderseits bedarf.

Für das Festmaterial des Protektors sind vorteilhaft Wolfram, Molybdän, Vanadium, Nickel, Tantal, Titan, Rhenium, Chrom oder deren Legierungen zu verwenden. Auch die Verwendung von Edelstählen, insbesondere solchen mit hohem CrNi-Gehalt, ist vorteilhaft.

Eine vorteilhafte Weiterbildung der Erfindung besteht darin, daß auf der Innenfläche eine Materialschicht aufgebracht ist, welche das übrige Elektrodenmaterial (im allgemeinen Kupfer) im hohen Maße vor Diffusion und Korrosion durch das Flüssigmetall der Zwischenschicht schützt. Damit ist eine langzeitlich stabile Elektrodenanordnung entstanden, die einerseits durch den Protektor gegen die schädlichen Einflüsse von Lichtbögen und anderseits durch die Materialschicht gegen die schädlichen Einflüsse des Flüssigmetalls ausreichend geschützt ist. Für diese Materialschicht werden vorteilhaft Wolfram, Molybdän, Nickel, Chrom oder deren Legierungen vorgeschlagen. Die Materialschicht kann beispielsweise durch Galvanisieren oder Plattieren aufgebracht werden.

An den Protektor werden keine besonderen mechanischen Anforderungen gestellt. Er kann zweckmäßig als dünne Platte oder als ausreichend dicke Folie ausgebildet sein.

Vorteilhaft weist der Zwischenraum einen hohen Füllstand auf. Dadurch ergibt sich eine günstige Stromverteilung vor der Elektrode, was zu einer Reduzierung des übrigen Flüssigmetalls und damit des Bauvolumens der Strombegrenzungseinrichtung genutzt werden kann.

GaInSn-Legierungen als zu verwendendes Flüssigmetall sind einfach zu handhaben durch ihre physiologische Unbedenklichkeit. Eine Legierung aus 660 Gewichtsanteilen Gallium, 205 Gewichtsanteilen Indium und 135 Gewichtsanteilen Zinn ist bei Normaldruck von 10°C bis 2000°C flüssig und besitzt eine ausreichende elektrische Leitfähigkeit. Der Erfindung steht es jedoch nicht entgegen, auch andere Flüssigmetalle mit niedrigem Schmelzpunkt, wie beispielsweise das Rose- oder das Wood-Metall, zu verwenden.

Weitere Einzelheiten der Erfindung werden in dem nachfolgend beschriebenen Ausführungsbeispiel erläutert, wobei in der einzigen Figur 1 eine erfindungsgemäße Elektrodenanordnung in geöffneter perspektivischer Darstellung gezeigt ist.

In Fig. 1 ist teilweise eine nach oben und vom aufgebrochene sowie nach rechts weggebrochene Strombegrenzungseinrichtung, wie sie beispielsweise aus der Druckschrift SU-Erfindungsschrift 922 911 bekannt ist, dargestellt. Von den beiden Elektrodenanordnungen der allseitig von einem Isolierkörper 2 umgebenen und zum Teil mit Flüssigmetall 3 gefüllte Strombegrenzungseinrichtung ist nur die linksseitige dargestellt und mit 1 bezeichnet.

Die Elektrodenanordnung 1 enthält eine kupfeme Elektrode 4, die in einen äußeren Anschlußleiter 6 übergeht. Die Elektrode 4 ist an ihrer Innenfläche 8 mit einer dünnen Materialschicht 10 beschichtet. Die Materialschicht 10 besteht im Beispiel aus aufgalvanisiertem Wolfram und schützt die Elektrode 4 vor Diffusion des Elektrodenmaterials in Flüssigmetall und Korrosion der Innenfläche 8 durch das Flüssigmetall. Vor der Innenfläche 8 ist unter Belassung eines Zwischenraumes 12 ein Protektor 14 angeordnet. Der Protektor 14 besteht aus einem Material, das sowohl eine ausreichende Diffusionsbeständigkeit gegenüber dem Flüssigmetall 3 als auch eine ausreichende Lichtbogenfestigkeit aufweist. Der Protektor 14 schließt den Zwischenraum 12 dicht gegenüber dem Flüssigmetall 3 ab und besteht im Beispiel aus einem Edelstahlplättchen mit hohen relativ Anteilen von Chrom und Nickel. In dem Zwischenraum 12 befindet sich eine Zwischenschicht 16 aus Flüssigmetall gleicher Zusammensetzung (dies ist jedoch nicht zwingend) wie das übrige Flüssigmetall 3, beispielsweise eine GaInSn-Legierung. Damit besteht eine innige elektrisch leitende Verbindung zwischen dem Flüssigmetall 3 und der Innenfläche 8 der Elektrode 4. Die flüssige Zwischenschicht 16 weist einen hohen Füllstand gegenüber dem übrigen Flüssigmetall 3 auf, d.h., der Flüssigkeitsspiegel 18 der Zwischenschicht 16 ist wesentlich höher als der Flüssigkeitsspiegel 19 des übrigen Flüssigmetalls. Dadurch wird sowohl im Nennbetrieb als auch bei Kurzschluß eine günstige Stromverteilung innerhalb der Zwischenschicht 16 gewährleistet, so daß es nur zu einer geringen Stromerwärmung sowie zu einer geringen Wahrscheinlichkeit zur Ausbildung von Lichtbögen in der Zwischenschicht 16 kommen kann.

Damit ist die Elektrodenanordnung 1 weitgehend frei von nachteiligen Materialabtragungen und -veränderungen, wie sie bei bekannten Elektrodenanordnungen von Flüssigmetall enthaltenden elektrischen Einrichtungen durch das Flüssigmetall und auftretende Lichtbögen auftreten.

## Patentansprüche

1. Elektrodenanordnung für elektrische Einrichtungen mit Flüssigmetall, wobei eine Elektrode (4) aus Festmetall zum Anschließen an einen äußeren Stromkreis vorgesehen ist, die mit ihrer Innenfläche (8) elektrisch leitend über eine Zwischenschicht (16) aus Flüssigmetall innig mit einem Protektor (14) aus Festmaterial und mit dem Flüssigmetall (3) in Verbindung steht, wobei das Festmaterial im Verhältnis zum Material der Elektrode (4) sowohl diffusionsbeständiger gegenüber dem Flüssigmetall (3) und der Zwischenschicht (16) als auch abbrandfester gegenüber Lichtbogeneinflüssen ist, **dadurch gekennzeichnet, daß** die Elektrodenanordnung im Inneren eines Isolierkörpers (2) angeordnet ist und daß sich die Zwischenschicht (16) in einem gegenüber dem übrigen Flüssigmetall (3) dicht abgeschlossenen Zwischenraum (12) befindet.

2. Elektrodenanordnung nach Anspruch 1, **dadurch gekennzeichnet, daß** das Festmaterial aus Wolfram, Molybdän, Vanadium, Nickel, Tantal, Titan, Rhenium, Chrom oder deren Legierungen besteht.

3. Elektrodenanordnung nach Anspruch 1, **dadurch gekennzeichnet, daß** das Festmaterial aus hochlegiertem Edelstahl besteht.

4. Elektrodenanordnung nach Anspruch 3, **dadurch gekennzeichnet, daß** das Festmaterial aus Edelstahl mit hohem CrNi-Gehalt besteht.

5. Elektrodenanordnung nach einem der vorstehenden Ansprüche, **dadurch gekennzeichnet, daß** auf der Innenfläche (8) eine elektrisch leitende Materialschicht (10) aufgebracht ist, die gegenüber der Zwischenschicht (16) eine hohe Diffusionsbeständigkeit aufweist.

6. Elektrodenanordnung nach Anspruch 5, **dadurch gekennzeichnet, daß** die Materialschicht (16) aus Wolfram, Molybdän, Nickel, Chrom oder deren Legierungen besteht.

7. Elektrodenanordnung nach einem der vorstehenden Ansprüche, **dadurch gekennzeichnet, daß** der Protektor (14) platten- oder folienförmig ausgebildet ist.

8. Elektrodenanordnung nach einem der vorstehenden Ansprüche, **dadurch gekennzeichnet, daß** die Zwischenschicht (16) gegenüber dem übrigen Flüssigmetall (3) einen hohen Füllstand aufweist.

9. Elektrodenanordnung nach einem der vorstehenden Ansprüche, **dadurch gekennzeichnet, daß** das Flüssigmetall (3) und die Zwischenschicht (16) aus einer GaInSn-Legierung bestehen.

## Claims

1. Electrode arrangement for electrical devices with liquid metal, an electrode (4) consisting of solid metal being provided for connection to an external circuit and being intimately connected by its internal surface (8), in an electrically conductive manner via an intermediate layer (16) consisting of liquid metal, to a protector (14) consisting of solid material and to the liquid metal (3), the solid material, compared to the material of the electrode (4), being more resistant to diffusion with respect to the liquid metal (3) and the intermediate layer (16) and being as well more burn-off-resistant with respect to arc influences, **characterised in that** the electrode arrangement is positioned inside an insulating body (2) and **in that** the intermediate layer (16) is located in an intermediate space (12) which is tightly sealed with respect to the rest of the liquid metal (3).

2. Electrode arrangement according to claim 1, **characterised in that** the solid material consists of tungsten, molybdenum, vanadium, nickel, tantalum, titanium, rhenium, chromium or alloys thereof.

3. Electrode arrangement according to claim 1, **characterised in that** the solid material consists of high-alloy stainless steel.

4. Electrode arrangement according to claim 3, **characterised in that** the solid material consists of stainless steel with a high CrNi content.

5. Electrode arrangement according to any one of the preceding claims, **characterised in that** applied to the inner surface (8) is an electrically conductive material layer (10) which has a high diffusion resistance with respect to the intermediate layer (16).

6. Electrode arrangement according to claim 5, **characterised in that** the material layer (16) consists of tungsten, molybdenum, nickel, chromium or alloys thereof.

7. Electrode arrangement according to any one of the preceding claims, **characterised in that** the protector (14) is configured to be in the form of a plate or a sheet.

8. Electrode arrangement according to any one of the preceding claims, **characterised in that** the intermediate layer (16) has a high level with respect to the rest of the liquid metal (3).

9. Electrode arrangement according to any one of the preceding claims, **characterised in that** the liquid metal (3) and the intermediate layer (16) consist of a GaInSn alloy.

## Revendications

1. Ensemble d'électrodes pour dispositifs électriques avec métal liquide, dans lequel une électrode (4) en métal solide est prévue pour être connectée à un circuit électrique externe, électrode qui, grâce à sa surface interne (8) est intimement en contact électriquement conducteur avec un protecteur (14) en matériau solide et avec le métal liquide (3) par une couche intermédiaire (16) en métal liquide, dans lequel le matériau solide, par rapport au matériau de l'électrode (4), non seulement présente une plus grande résistance à la diffusion par rapport au métal liquide (3) et à la couche intermédiaire (16) mais est aussi plus résistant au décapage par des influences d'arcs électriques, **caractérisé en ce que** l'ensemble d'électrodes est logé à l'intérieur d'un corps isolant (2) et la couche intermédiaire (16) est située dans un espace intermédiaire fortement hermétique (12) par rapport au métal liquide restant (3).

2. Ensemble d'électrodes selon la revendication 1, **caractérisé en ce que** le matériau solide se compose de tungstène, de molybdène, de vanadium, de nickel, de tantale, de titane, de rhénium, de chrome ou de leurs alliages.

3. Ensemble d'électrodes selon la revendication 1, **caractérisé en ce que** le matériau solide se compose d'acier inoxydable fortement allié.

4. Ensemble d'électrodes selon la revendication 3, **caractérisé en ce que** le matériau solide se compose d'acier inoxydable à haute teneur en CrNi.

5. Ensemble d'électrodes selon l'une des revendications précédentes, **caractérisé en ce qu'**une couche de matériau électriquement conducteur (10) est appliquée sur la surface interne (8), couche qui présente une plus grande résistance à la diffusion par rapport à la couche intermédiaire (16).

6. Ensemble électrodes selon la revendication 5, **caractérisé en ce que** la couche de matériau (16) se compose de tungstène, de molybdène, de nickel, de chrome ou de leurs alliages.

7. Ensemble électrodes selon l'une des revendications précédentes, **caractérisé en ce que** le protecteur (14) est construit sous forme de plaque ou de feuille.

8. Ensemble électrodes selon l'une des revendications précédentes, **caractérisé en ce que** la couche intermédiaire (16) présente un haut niveau de remplissage vis-à-vis du métal liquide (3) restant.

9. Ensemble électrodes selon l'une des revendications précédentes, **caractérisé en ce que** métal liquide (3) et la couche intermédiaire (16) se composent d'un alliage de GaInSn.
